# EUROPÄISCHE PATENTSCHRIFT

(11) **EP 1 369 530 B1**
(45) Veröffentlichungstag und Bekanntmachung des Hinweises auf die Patenterteilung: **13.02.2008**
(21) Anmeldenummer: 03450110.6
(22) Anmeldetag: 07.05.2003
(51) Int. Cl.: E01B 27/16

(54) **Stopfaggregat**
Tamping apparatus
Appareil de bourrage

(30) Priorität: 06.06.2002 AT 2002362 U
(43) Veröffentlichungstag der Anmeldung: 10.12.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- US-A- 4 576 095

## Beschreibung

Die Erfindung betrifft ein Stopfaggregat zum Unterstopfen von Schwellen eines Gleises, mit um eine Schwenkachse verschwenkbar auf einem Aggregatrahmen gelagerten, je mit einem Beistellantrieb zur Verschwenkung in einer Aggregatlängsrichtung verbundenen Stopfpickelarmen, die jeweils an ihrem unteren Ende eine Aufnahmeöffnung zur Verbindung mit einem zum Eintauchen zwischen zwei Schwellen in Schotter vorgesehenen Stopfpickel aufweisen.

Ein derartiges Stopfaggregat ist durch US 4 576 095 bekannt, wobei wahlweise die Möglichkeit besteht, den Abstand zweier in Aggregatlängsrichtung einander gegenüberliegender und zueinander beistellbarer Stopfpickel wahlweise zu verändern. Dies ist insbesondere dann notwendig, wenn im Bereich eines Schienenstoßes eine Doppelschwelle zu unterstopfen ist. Um eine derartige Änderung der Öffnungsweite der Stopfpickel zu erzielen, wird eine Klappe vom Beistellantrieb hochgeschwenkt, sodaß sich dessen Kolbenhub verändert. Es ist damit auch eine gewisse Anpassung an unterschiedliche Schwellenteilungen möglich.

Bei der Unterstopfung von Schwellen ist die sogenannte Schwellenteilung wesentlich, das ist der Sollabstand der Schwellen zueinander. Sobald es nun in einem zu unterstopfenden Gleis zu einem Wechsel beispielsweise von Beton- auf Holzschwellen kommt, ergeben sich durch die daraus folgende Änderung der Schwellenteilung große Probleme für eine Unterstopfung. Im Normalfall muß dazu ein anderes Stopfaggregat eingesetzt werden, dessen Stopfpickeln auf die geänderte Schwellenteilung abgestimmt ist.

Die Aufgabe der vorliegenden Erfindung liegt nun in der Schaffung eines Stopfaggregates der gattungsgemäßen Art, mit dem unterschiedliche Schwellenteilungen aufweisende Gleisabschnitte vereinfacht unterstopfbar sind.

Erfindungsgemäß wird diese Aufgabe mit einem Stopfaggregat der eingangs genannten Art dadurch gelöst, daß wenigstens ein Stopfpickelarm eine innere und eine äußere Aufnahmeöffnung aufweist, die bezüglich der Aggregatlängsrichtung hintereinander angeordnet und für eine wahlweise Fixierung des Stopfpickels vorgesehen sind.

Mit einer derartigen konstruktiven Lösung kann das Stopfaggregat unter lediglich minimalem Zeitaufwand umgerüstet werden, indem der Stopfpickel von der einen in die benachbarte Aufnahmeöffnung gesteckt wird. Damit wird eine exakte Anpassung an die geänderte Schwellenteilung ermöglicht. Diese Lösung hat den besonderen Vorteil, daß nunmehr auch zwei Gleisabschnitte mit unterschiedlichen Schwellen problemlos in einem Arbeitsgang mit ein und demselben Stopfaggregat unterstopfbar sind.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben.

Es zeigen:
Fig. 1 eine Seitenansicht eines Stopfaggregates zur Unterstopfung einer einzelnen Schwelle,
Fig. 2 bis 4 jeweils eine schematisierte Seitenansicht verschiedener Varianten von Stopfaggregaten.

Ein in Fig. 1 dargestelltes Stopfaggregat 1 eignet sich zum Unterstopfen jeweils einer Schwelle 2 eines Gleises 3 und weist zwei Stopfpickelarme 4 auf, die um eine in Schwellenlängsrichtung verlaufende Schwenkachse 5 verschwenkbar auf einem Aggregatrahmen 6 gelagert sind. Einer der beiden Stopfpickelarme 4 weist an einem unteren Ende 8 eine - bezüglich einer normal zu Schwenkachse 5 verlaufenden Aggregatlängsrichtung 9 - innere Aufnahmeöffnung 10 und eine äußere Aufnahmeöffnung 11 auf, in die wahlweise ein Stopfpickel 12 steckbar ist.

Der gegenüberliegende Stopfpickelarm 4 ist in diesem Ausführungsbeispiel lediglich mit einer Aufnahmeöffnung 11 ausgestattet. Beide Stopfpickelarme 4 sind mit Beistellantrieben 7 verbunden. Mit strichpunktierten Linien 13 sind die eine größere Schwellenteilung a aufweisenden Betonschwellen gekennzeichnet.

Sobald nun der Übergangsbereich von Beton- zu Holzschwellen erreicht ist, wird der Stopfpickel 12 von der äußeren Aufnahmeöffnung 11 gelöst und mit der inneren Aufnahmeöffnung 10 verbunden. Damit wird der Abstand der beiden Stopfpickel 12 zueinander an eine reduzierte Schwellenteilung b angepaßt.

Das in Fig. 2 ersichtliche Stopfaggregat 1 weist zum Unterstopfen von zwei Schwellen 2 zwei Paare 14 von jeweils zueinander beistellbaren Stopfpickelarmen 4 auf. Von diesen ist - bezüglich der Aggregatlängsrichtung 9 - sowohl der vorderste als auch der hinterste Stopfpickelarm 4 jeweils mit einer äußeren und eine inneren Aufnahmeöffnung 11, 10 für eine wahlweise Fixierung des Stopfpickels 12 ausgestattet.

Die in Fig. 3 und 4 dargestellten Stopfaggregate 1 weisen zur gleichzeitigen Unterstopfung von drei Schwellen 2 drei in Aggregatlängsrichtung 9 hintereinander angeordnete Paare 14 von Stopfpickelarmen 4 auf. Von diesen ist der vorderste und der hinterste je mit einer inneren und einer äußeren Aufnahmeöffnung 11, 10 ausgestattet.

Für eine Anpassung des Stopfaggregates 1 an eine kleinere Schwellenteilung werden die beiden äußeren Stopfpickel 12 von der äußeren (Fig. 3) in die innere Aufnahmeöffnung 10 gesteckt, während die inneren Stopfpickel 12 durch welche mit Kröpfung 15 (s. Fig. 4) ausgetauscht werden.

## Patentansprüche

1. Stopfaggregat (1) zum Unterstopfen von Schwellen (2) eines Gleises (3), mit um eine Schwenkachse (5) verschwenkbar auf einem Aggregatrahmen (6) gelagerten, je mit einem Beistellantrieb (7) zur Verschwenkung in einer Aggregatlängsrichtung (9) verbundenen Stopfpickelarmen (4), die jeweils an ihrem unteren Ende (8) eine Aufnahmeöffnung (11) zur Verbindung mit einem zum Eintauchen zwischen zwei Schwellen (2) in Schotter vorgesehenen Stopfpickel (12) aufweisen, **dadurch gekennzeichnet, daß** wenigstens ein Stopfpickelarm (4) eine innere und eine äußere Aufnahmeöffnung (10,11) aufweist, die bezüglich der Aggregatlängsrichtung (9) hintereinander angeordnet und für eine wahlweise Fixierung des Stopfpickels (12) vorgesehen sind.

2. Stopfaggregat nach Anspruch 1, mit wenigstens zwei in Aggregatlängsrichtung (9) hintereinander angeordneten, jeweils zueinander beistellbaren Paaren (14) von Stopfpickelarmen (4), **dadurch gekennzeichnet, daß** bezüglich der Aggregatlängsrichtung (9) lediglich der vorderste und der hinterste Stopfpickelarm (4) jeweils zwei Aufnahmeöffnungen (10,11) aufweist.

3. Stopfaggregat nach Anspruch 2, **dadurch gekennzeichnet, daß** die zwischen dem vordersten und hintersten Stopfpickelarm (4) positionierten Stopfpickelarme (4) jeweils mit einem eine Kröpfung (15) aufweisenden Stopfpickel (12) verbunden sind.

## Claims

1. A tamping unit (1) for tamping sleepers (2) of a track (3), including tamping tine levers (4) mounted on a unit frame (6) for pivoting about a pivot axis (5) and connected in each case to a squeezing drive (7) for pivoting in a longitudinal direction (9) of the unit, each tamping tine lever (4) having, at its lower end (8), a receiving opening (11) for connection to a tamping tine (12) provided for penetration into ballast between two sleepers (2), **characterized in that** at least one tamping tine lever (4) has an inner receiving opening (10) and an outer receiving opening (11), arranged one following the other with regard to the longitudinal direction (9) of the unit and provided for selective fixation of the tamping tine (12).

2. A tamping unit according to claim 1, having at least two pairs (14) of tamping tine levers (4), the pairs (14) being arranged one following the other in the longitudinal direction (9) of the unit and squeezable towards one another in each case, **characterized in that** only the frontmost and the rearmost tamping tine levers (4), with regard to the longitudinal direction (9) of the unit, each have two receiving openings (10, 11).

3. A tamping unit according to claim 2, **characterized in that** the tamping tine levers (4) positioned between the frontmost and the rearmost tamping tine lever (4) are each connected to a tamping tine (12) having a bend (15).

## Revendications

1. Appareil de bourrage (1) pour le bourrage sous des traverses (2) d'une voie de chemin de fer (3), avec des bras de pics de bourrage (4) montés sur un châssis (6) de l'appareil et pouvant pivoter autour d'un axe de pivotement (5), reliés chacun à un entraînement d'ajustage (7) pour leur pivotement dans une direction longitudinale (9) de l'appareil, qui présentent chaque fois à leur extrémité inférieure (8) une ouverture de réception (11) en vue de l'assemblage avec un pic de bourrage (12) prévu pour plonger dans le ballast entre deux traverses (2), **caractérisé en ce qu'**au moins un bras de pic de bourrage (4) présente une ouverture de réception intérieure et une extérieure (10, 11), qui sont disposées l'une derrière l'autre dans la direction longitudinale (9) de l'appareil et qui sont prévues pour une fixation au choix du pic de bourrage (12).

2. Appareil de bourrage selon la revendication 1, avec au moins deux paires (14) de bras de pics de bourrage (4) chaque fois ajustables l'un par rapport à l'autre, disposées l'une derrière l'autre dans la direction longitudinale (9) de l'appareil, **caractérisé en ce que** seuls le bras de pic de bourrage extrême avant et le bras de pic de bourrage extrême arrière 4 - par rapport à la direction longitudinale (9) de l'appareil - sont chaque fois pourvus de deux ouvertures de réception (10, 11).

3. Appareil de bourrage selon la revendication 2, **caractérisé en ce que** les bras de pics de bourrage (4) positionnés entre les bras de pics de bourrage extrêmes avant et arrière (4) sont chaque fois assemblés à un pic de bourrage (12) présentant un coude (15).
